# FASCICULE DE BREVET EUROPEEN

(11) **EP 0 032 273 B1**
(45) Date de publication et mention de la délivrance du brevet: **12.09.1984**
(21) Numéro de dépôt: 80201244.3
(22) Date de dépôt: 29.12.1980
(51) Int. Cl.: F21S 1/14

(54) **Système d'éclairage à sources intenses de faibles dimensions**
Beleuchtungssystem mit kleinen Lichtquellen grosser Leistung
Lighting system with intense sources of small dimensions

(30) Priorité: 04.01.1980 LU 82057
(43) Date de publication de la demande: 22.07.1981
(73) Titulaire: FINANCIERE DES APPLICATIONS DE L'ELECTRICITE S.A., B-1190 Bruxelles (BE)
(72) Inventeur: Schreder, Francis, B-1630 Linkebeek (BE)
(74) Mandataire: Leherte, Georges, Dr.

## Description

La présente invention concerne une méthode d'éclairage suivant laquelle on génère un flux lumineux par une source intense de faible dimension, on concentre le flux lumineux en au moins un faisceau lumineux qui présente une faible ouverture angulaire et qui est dirigé sur au moins une surface éclairante.

Elle concerne également un dispositif d'éclairage ou luminaire mettant en oeuvre la méthode d'éclairage précitée.

La méthode et le dispositif selon l'invention s'appliquent plus particulièrement à l'éclairage à faible et moyenne hauteur de bâtiments accessibles au public tels que gares de chemins de fer, stations de métro, couloirs d'hôpitaux, magasins à rayons multiples, tunnels et complexes sportifs, de manière à obtenir un éclairage uniforme sur une grande surface, permettant d'éviter tout effet éblouissant et/ou de papillotement.

Depuis des années, en éclairage extérieur comme en éclairage intérieur à grande hauteur (>10 m), les lampes à décharge sont pratiquement les seules à être utilisées et sont amenées à remplacer les anciennes installations réalisées en tubes fluorescents.

Ces lampes à décharge (dans les vapeurs de mercure, sodium, halogénures, etc.) présentent, par rapport aux tubes fluorescents, les avantages d'un rendement lumen/watt plus élevé, d'une limite de puissance beaucoup plus élevée et d'un faible encombrement.

Grâce à ces sources, on a pu développer des appareils d'éclairage public et d'éclairage intérieur à grande hauteur très performants, de plus faible encombrement, qui ont permis de réaliser des installations plus économiques, aussi bien en coût de premier investissement qu'en frais d'exploitation, et ce, par une diminution du nombre d'appareils et de la puissance installée.

Le handicap du tube fluorescent sur le plan économique, à savoir sa limite de puissance et sa grande dimension, lui procure cependant deux avantages importants sur le plan photométrique en éclairage à faible hauteur, à savoir sa fauible luminance et les faibles rapports espacement entre les appareils d'éclai- rage/hauteur d'installation.

Le problème d'éblouissement rencontré dans toutes les techniques d'éclairage est d'autant plus délicat que la hauteur d'installation est faible. De plus, les locaux à faible hauteur (3 à 4 m) sont en général des locaux où le confort visuel est un facteur primordial de qualité d'éclairage. Les normes d'éclairage intérieur limitent l'éblouissement en imposant des valeurs maximales de luminance des appareils suivant l'angle d'observation (pour des locaux destinés à une tâche visuelle difficile de l'ordre de 3500 cd/m2 à 55° et de 1500 cd/m2 à 85°).

Une installation d'éclairage intérieur n'est cependant pas seulement caractérisée par une valeur d'éclairement horizontal moyen réalisé, mais aussi, par exemple, par l'uniformité de cet éclairement et par le rapport éclairement vertical/éclairement horizontal.

L'utilisation de lampes à décharge puissantes conduit à une diminution importante du nombre de sources, ce qui constitue un des buts recherchés et, par conséquent, à des rapports élevés espacement/hauteur d'installations.

Une conception traditionnelle d'appareils d'éclairage consistant à placer la source au foyer d'un réflecteur et d'envoyer un maximum de lumière vers le bas conduirait toutefois à la construction d'appareils de dimensions exagérées installés dans des conditions de rapport espacement/hauteur d'installation dans lesquelles il serait physiquement impossible de réaliser toutes les performances photométriques (uniformité, éclairement, ...) caractérisant une installation d'éclairage de qualité.

On a dès lors cherché à développer de nouveaux systèmes optiques qui assurent une répartition régulière d'un flux lumineux intense sur une surface étendue.

La demande de brevet français FR-A-2 360 823 propose à cet effet une installation comportant un dispositif optique dirigeant le flux lumineux intense dans un guide de lumière, dont les surfaces sont disposées sous un angle aigu l'une par rapport à l'autre, l'une étant réalisée de façon à réfléchir le flux lumineux et l'autre, orientée vers l'espace à éclairer comportant alternativement des zones laissant passer la lumière et des zones réfléchissantes.

Ce type d'installation ne s'avère toutefois pas satisfaisant quant à la qualité de l'éclairage car le dispositif diffuseur ne permet pas de réaliser une répartition prédéterminée de l'intensité lumineuse ni d'assurer une orientation prédéterminée du rayonnement d'intensité uniforme en vue par exemple de réduire l'ombre portée.

Le brevet américain US-A-4.152.752 propose un dispositif d'éclairage comportant une source de lumière constituée d'un collecteur solaire ou d'une source de lumière artificielle, éventuellement un coupleur et un dispositif distributeur qui répartit dans l'espace un faisceau de lumière divergent.

L'inconvénient majeur du dispositif décrit est le faible rendement du dispositif coupleur qui injecte le faisceau lumineux dans le conduit de lumière.

De plus, la qualité de l'éclairage laisse à désirer car le flux lumineux résultant est multi- directionnel. Le dispositif décrit n'élimine pas les effets d'éblouissement et n'assure pas une répartition régulière du flux sur toute la surface à éclairer.

L'objet de la présente invention a été de concevoir une nouvelle méthode d'éclairage utilisant des sources intenses de faibles dimensions et produisant une surface éclairante étendue, de luminance sensiblement uniforme et dont est issu, en tout point, un flux sensiblement unidirectionnel.

La nouvelle méthode d'éclairage selon l'invention se caractérise principalement par le fait qu'on module à l'aide d'un dispositif concentrateur-répartiteur, un flux lumineux émis par une source intense de faibles dimensions en au moins un faisceau lumineux de faible ouverture angulaire que l'on dirige sur au moins une surface éclairante en vue d'y distribuer la lumière, caractérisée en ce qu'on dirige judicieusement avec une incidence rasante chaque faisceau lumineux susdit sur une série de réfracteurs prismatiques ménagés à la manière d'un réseau optique au niveau d'une surface éclairante (6) s'étendant longitudinalement par rapport au faisceau lumineux et sur au moins une surface qui réfléchit la lumière et s'étend obliquement par rapport au faisceau lumineux et au réseau optique susdit.

Conformément à l'invention, le flux émis par la source peut en particulier être moulé par le dispositif concentrateur/répartiteur en. un faisceau lumineux ayant une ouverture angulaire inférieure à environ 5° avec une intensité lumineuse sensiblement uniforme sur la plus grande partie de sa section.

Egalement selon l'invention, on dirige le(s) flux lumineux d'intensité essentiellement uniforme issu(s) du dispositif concentrateur par l'intermédiaire d'un dispositif répartiteur essentiellement constitué d'un ensemble de surfaces de réflexion vers une ou des surfaces éclairantes et qu'on distribue et module celui-ci (ceux-ci) au niveau de la (des surface(s) éclairante(s) par la série de réfracteurs prismatiques en un rayonnement ayant
- une répartition angulaire essentiellement comprise entre -30 et 30° par rapport à une perpendiculaire à toute surface éclairante et dans un plan vertical passant par l'axe longitudinal de celle-ci;
- une répartition angulaire prédéterminée dans tout plan vertical transversal par rapport à chaque surface éclairante éventuellement courbre et passant par celle-ci, de manière à réaliser un éclairage de la surface à éclairer répondant aux critères d'uniformité en éclairement et/ou luminance.

Dans la méthode d'éclairage selon l'invention, le dispositif concentrateur/répartiteur est essentiellement constitué:
- d'éléments réflecteurs paraboloïdes et/ou cylindroparaboliques; et/ou d'éléments réfracteurs prismatiques; et/ou d'éléments réfracteurs convergents (lentilles); et/ou d'éléments de surface de réflexions directes ou multiples du flux lumineux issu de la source.

L'invention concerne également un nouveau dispositif d'éclairage utilisant au moins une source de lumière de faibles dimensions et comprenant au moins une enceinte dans laquelle est montée chaque source susdite, un dispositif destiné à former un ou plusieurs faisceaux à partir du flux lumineux issu de la source et une surface éclairante, caractérisé en ce qu'il comprend, englobé dans un même élément:
- un dispositif concentrateur/répartiteur du flux lumineux issu de la source, destiné à former à partir de ce flux un ou plusieurs faisceaux ayant une ouverture angulaire étroite;
- une série de réfracteurs prismatiques disposés au niveau d'une surface éclairante s'étendant longitudinalement par rapport au faisceau sur lequel est (sont) orienté(s) judicieusement ce(s) faisceau(x) selon une répartition essentiellement uniforme de l'intensité lumineuse; et
- un ensemble de surfaces de réflexion disposées obliquement par rapport au faisceau et à la série de réfracteurs prismatiques susdits de manière à intercepter la partie du flux lumineux qui n'atteint pas directement la (les) surface(s) éclairante(s) et à redistribuer cette partie du flux lumineux par réflexions directes et/ou multiples vers la (les) surface(s) éclairante(s).

Selon un mode de réalisation particulièrement avantageux, le dispositif concentrateur/répartiteur suivant l'invention est essentiellement constitué
-d'un ou plusieurs éléments réflecteurs paraboloïdes ou cylindro-paraboliques, d'éléments réfracteurs prismatiques, et/ou d'éléments réfracteurs convergents (lentilles) et/ou d'éléments de surface de réflexions directes ou multiples du flux lumineux issu de la source.

Selon une caractéristique complémentaire de l'invention, les surfaces de réflexions destinées à intercepter la partie du flux lumineux qui n'atteint pas directement la (les) surface(s) éclairante(s) du dispositif d'éclairage forment de préférence un couloir conducteur et répartiteur du flux lumineux, comprenant une surface de réflexion supérieure unique et plane, et deux surfaces de réflexion latérales planes, définissant une enceinte de sections trapézoïdales, dont la surface de réflexion supérieure est inclinée par rapport à l'axe longitudinal du couloir et les surfaces de réflexion latérales sont disposées parallèlement à et symétriquement par rapport à cet axe longitudinal du couloir.

Selon un mode de réalisation particulièrement approprié du système d'éclairage selon l'invention, le dispositif concentrateur/répartiteur peut comporter un élément réflecteur de forme quelconque pourvu d'ouvertures dans des directions perpendiculaires à l'axe de réflexion dudit élément, et contenant des lentilles convergentes disposées de façon à ce que leurs foyers soient communs et que leurs axes soient dirigés vers lesdites ouvertures, ce dispositif optique étant destiné à répartir le flux lumineux d'une source placée aux foyers desdites lentilles en plusieurs faisceaux d'ouverture angulaire étroite, dirigés dans des directions perpendiculaires à l'axe dudit élément réflecteur, en un nombre égal au nombre d'ouvertures dans ledit élément réflecteur, et en un rayonnement dans la direction de l'axe dudit réflecteur, constitué par le flux résiduel qui n'est pas intercepté par lesdites lentilles.

Le nouveau système et les nouveaux dispositifs d'éclairage selon l'invention comprenant un dispositif concentrateur/répartiteur destiné à concentrer le flux lumineux de la source et à le répartir sur une surface d'éclairage de luminance sensiblement uniforme et éventuellement un dispositif diffuseur destiné à orienter le rayonnement sortant selon une répartition prédéterminée sensiblement multidirectionnelle peuvent, en outre, comporter dans certaines réalisations particulières, des élements conducteurs, de section quelconque, destinés à conduire par réflexion multiple d'une extrémité à l'autre les rayons lumineux qui les parcourent et qui ne sont pas parallèles à leur génératrice, et/ou des dispositifs distributeurs destinés à modifier la direction des rayons lumineux.

Ces dispositifs distributeurs, qui peuvent notamment être constitués par des réflecteurs ou des prismes à réflexion totale, servent, le cas échéant, à dévier le flux lumineux émanant du dispositif concentrateur ou d'un élément conducteur dans la direction d'un dispositif répartiteur des systèmes et dispositifs selon l'invention.

Ces diverses caractéristiques de l'invention ainsi que d'autres détails de sa réalisation apparaîtront plus clairement dans la description qui suit concernant le principe fondamental et certains modes de réalisation et de mise en oeuvre de l'invention, données à titre purement illustratif en faisant référence aux dessins annexés dans lesquels:
- les figures 1 à 9 représentent schématiquement des vues en plan de la face inférieure de dispositifs d'éclairage selon l'invention;
- 1a figure 10 représente schématiquement une vue en coupe d'un dispositif optique selon l'invention pour concentrer le flux lumineux d'une source;
- les figures 11, 12 représenten schématiquement des dispositifs distributeurs de flux lumineux;
- les figures 13, 14, 15, 16 représentent schématiquement des vues en coupe de trois exemples de formes de réalisation de dispositifs répartiteurs et diffuseurs selon l'invention.

Le but recherché par le système et les dispositifs d'éclairage selon l'invention est de créer, à partir d'une source de forte puissance, une surface lumineuse de longueur maximum et de luminance uniforme.

Un des principes du nouveau système est de centraliser une ou des sources dans un système optique où sont localisés les problèmes thermiques, électriques, etc., et à partir duquel la lumière est distribuée et dirigée vers de "guides ou répartiteurs de lumière" (dispositifs répartiteurs).

D'innombrables modes de mise en oeuvre du principe de l'invention sont concevables comme l'illustrent les figures 1 à 9.

Ces dispositifs d'éclairage représentés schématiquement en vue en plan de dessous sont tous constitués d'éléments semblables, à savoir:
- des sources intenses de faible dimension, de nature (couleur) identiques 1, ou complémentaires 2, placées dans
- des dispositifs concentrateurs 3 destinés à concentrer la lumière en un ou plusieurs faisceaux de faible ouverture angulaire;
- éventuellement des éléments conducteurs 4 de section quelconque destinés à conduire la lumière par réflexion multiple d'un côté à l'autre, et des dispositifs distributeurs 5, destinés à modifier la direction d'au moins une partie du faisceau lumineux;
- des dispositifs répartiteurs 100 destinés à réorienter vers le bas et répartir le flux lumineux;
- des dispositifs diffuseurs 21 dont la surface éclairante peut être soit continue 6, soit constituée de modules lumineux 7 de dimensions variables.

### Les figures montrent ainsi

1 °) un dispositif permettant à partir d'une seule source de lumière 1 de petites dimensions, de créer dans une direction et dans un seul sens, une surface lumineuse 6 continue de luminance uniforme (figure 1),
2°) un dispositif permettant, à partir d'une seule source de lumière 1 de petites dimensions, de créer dans une direction et dans les deux sens, de part et d'autre de la source, une surface lumineuse 6 continue de luminance uniforme identique à celle réalisée avec le dispositif repris au 1°) (figure 2);
3°) un dispositif permettant, à partir d'une seule source de lumière 1 de petites dimensions, de créer dans des directions parallèles et dans les deux sens deux ou plusieurs surfaces lumineuses 6 continues de luminance uniforme (figure 3).

Il est clair qu'en plaçant plusieurs dispositifs de ce type, l'un à côté de l'autre, on peut utiliser alternativement des sources de natures différentes 1, 2 de sorte que le flux rayonné par chaque élément du dispositif diffuseur 21 soit issu de deux sources différentes 1, 2, permettant ainsi un mélange des nuances de couleur de la lumière (par exemple alternativement une source à vapeur de sodium haute pression et une source à vapeur de mercure-halogénures);

4°) un dispositif permettant, à partir d'une seule source de lumière 1 de petites dimensions, de créer dans plusieurs directions des surfaces lumineuses 6 continues de luminance uniforme, identiques à celle réalisée dans le dispositif 1 °) (figures 4 et 5).

Il est clair que dans les dispositifs 1 °), 2°), 3°) et 4°) décrits ci-dessus, les éléments du dispositif diffuseur 21 ou surfaces lumineuses 6 peuvent former des lignes courbes ou brisées (figure 6);

5°) un dispositif permettant, à partir d'une seule source de lumière 1 ponctuelle, de créer autour d'un foyer central constituant lui-même éventuellement une surface lumineuse 7, une surface lumineuse 6 de luminance uniforme, de forme géométrique généralement quelconque (figure 7);

6°) variantes des dispositifs précédents permettant de réaliser non pas des surfaces continues mais des surfaces lumineuses limitées en modules 7 le long de la ou des direction(s) réalisables (figures 8 et 9).

Dans les dispositifs selon l'invention, le rôle du dispositif concentrateur 3, c'est-à-dire de l'élément contenant la source 1, 2 est soit:
- uniquement de concentrer tout le flux émis par la source qu'il contient dans la ou les directions souhaitées et de lui donner une répartition appropriée à l'élément qui doit le recevoir et le distribuer,
-de concentrer uniquement une partie déterminée de ce flux dans les directions souhaitées et d'utiliser l'autre partie du flux pour l'éclairage direct comme un luminaire traditionnel.

Dans ce cas le dispositif concentrateur peut, par exemple, être réalisé de la façon suivante:
- un dispositif réflecteur/concentrateur de type nouveau 50 utilisant un réflecteur 15 de conception traditionnelle de révolution ou de section polygonale dans lequel sont disposées des lentilles convergentes 16 (de Fresnel, plan convexe, biconvexe), de façon à ce que leurs foyers 17 soient communs, et que la source lumineuse y soit placée.

Le réflecteur est pourvu d'ouvertures 18 laissant passer le flux traversant les lentilles et intercepte le flux résiduel qu'il dirige vers le bas (figure 10).

Les éléments distributeurs 5 éventuellement mis en oeuvre dans les dispositifs selon l'invention sont de préférence constitués de réflecteurs simples 19 (figure 11) ou de prismes à réflexion totale 20 (figure 12).

Dans les systèmes selon l'invention, le rôle des dispositifs répartiteurs 100 est de répartir de façon sensiblement uniforme sur la surface du dispositif diffuseur le flux lumineux reçu soit directement du dispositif concentrateur, soit par l'intermédiaire d'un élément conducteur ou d'un dispositif distributeur.

La surface éclairante de ces dispositifs diffuseurs constitue soit des surfaces continues lumineuses, soit des modules lumineux de dimensions variables, adaptées aux dispositions architecturales, et reliées par de conducteurs.

Quelques exemples de réalisations possibles pour la forme des dispositifs répartiteurs 100 et des dispositifs diffuseurs 21 sont représentés aux figures 13, 14, 15 et 16.

Les figures 13 et 14 montrent respectivement une coupe longitudinale et transversale d'un système répartiteur 100 - diffuseur 21 destiné à produire une surface lumineuse continue 6. La surface lumineuse 6 peut être constituée par le dispositif diffuseur 21.

De manière générale, les dispositifs répartiteurs sont constitués de trois parties: le toit 22, les parois 23 et la base lumineuse 6 pouvant être formée par le dispositif diffuseur 21.

Le toit 22 et les parois 23 ont pour fonction de conduire et de distribuer uniformément par réflexion le flux lumineux vers la base 6.

La forme du toit 22, son inclinaison ainsi que celle des parois 23 sont étudiées en fonction des dimensions du dispositif répartiteur de façon à assurer une distribution régulière du flux vers la base.

Pour intercepter les rayons lumineux, il est nécessaire que le toit 22 ait une composante verticale; il doit donc être incliné par rapport à l'horizontale de telle sorte qu'il intercepte les rayons lumineux, principalement horizontaux, et les réfléchisse vers le bas. L'angle formé par le "toit" 22 et l'horizontale est fonction de la hauteur et de la longueur du dispositif répartiteur, les rayons lumineux ne subissant qu'une seule réflexion sur le toit 22.

Le but est de créer une surface lumineuse ayant une luminance uniforme. Cette surface doit avoir une longueur maximum qui est fonction de la concentration réalisée par le réflecteur. Pour obtenir une luminance uniforme, il faut que le dispositif répartiteur ait une largeur finie, donc qu'il y ait des parois latérales 16.

Le rôle des parois 23 est donc de concentrer le flux en provenance de la source 1 ou du toit 22, de le diriger vers le bas et de la répartir de façon sensiblement égale sur toute la longueur du dispositif diffuseur 21.

Ces parois 23 reçoivent des rayons lumineux venant soit du dispositif concentrateur, soit du toit 22, soit de la paroi opposée et les renvoient soit vers la base 21, soit vers le toit 22, soit vers l'autre paroi.

Il est évident que moins il y aura de réflexion, plus le rendement sera élevé, raison pour laquelle les parois sont inclinées. C'est donc la combinaison judicieuse des inclinaisons des parois 23 et du toit 22, calculées en fonction de la répartition du flux lumineux issu du dispositif concentrateur qui permet d'obtenir les résultats recherchés.

La figure 15 montre, en coupe longitudinale, un autre exemple de système répartiteur 100 - diffuseur 21 destiné à produire une surface lumineuse continue 6 et la figure 16 montre, en coupe longitudinale, un example d'un système répartiteur 100 - diffuseur 21 destiné à produire plusieurs surfaces lumineuses en forme de module 7.

Les dispositifs diffuseurs 21 (dont la base lumineuse constitue les surfaces 6, 7) peuvent quant à eux simplement être constitués de surfaces translucides, mais sont, selon l'invention, de préférence formés d'un élément 21 qui dirige le flux lumineux vers le sol, soit par réflexion, diffusion ou réfraction; ils sont constitués soit par des déflecteurs, réflecteurs ou par un protecteur prismatique.

Il est possible ainsi de distribuer la lumière dans le local à éclairer, suivant une répartition parfaitement contrôlée et multidirectionnelle.

Les dispositifs diffuseurs selon l'invention sont de préférence réalisés à partir de réfracteurs qui interceptent tout le flux dirigé vers la base et le répartissent vers le local en contrôlant sa répartition. Ces réfracteurs sont calculés de manière à capter les rayons émis par le dispositif distributeur et l'atteignant sous une incidence rasante et de les réorienter selon une direction faisant principalement un angle compris entre -30° et 30° par rapport à la perpendiculaire à sa surface éclairante lorsqu'elle est plane et horizontale. Pour obtenir ce résultat, on utilise presque exclusivement la propriété de réflexion totale à l'intérieur d'un prisme.

Les principaux avantages du nouveau système d'éclairage et des nouveaux dispositifs selon l'invention sont:
- la diminution de la quantité de sources utilisées par leur remplacement par une source de plus grande puissance et de plus grande efficacité lumineuse,
- la simplification de ce fait du câblage électrique,
- la réduction de la consommation d'énergie électrique pour l'éclairage,
- la réduction des frais d'entretien, tant par la diminution de la quantité des sources lumineuses que par l'accessibilité,
- la réduction des risques électriques du fait de la localisation des sources lumineuses,
- le non éblouissement,
-la possibilité d'utiliser les éléments conducteurs et les dispositifs répartiteurs en complément pour la climatisation éventuelle des locaux,
-dans le cas d'utilisation dans l'éclairage par transparence des panneaux de signalisation routière, allègement du caisson de ce panneau du fait qu'il n'est plus nécessaire de prévoir la circulation du personnel d'entretien à l'intérieur du panneau.

Ils peuvent trouver des applications très intéressantes, notamment pour:
- l'éclairage intérieur ligne continue, locaux privés, bureaux, industriels,
- l'éclairage intérieur des panneaux de signalisation routière,
-l'éclairage de panneaux publicitaires et d'affichage,
-l'éclairage en ligne continue dans les tunnels, évitant ainsi la multiplicité des sources et de l'effet de papillotement,
- l'éclairage de passages inférieurs, de gare de métro, d'autobus, de chemin de fer, de galeries commerçantes,
-l'éclairage de salles de sports - piscines (là où l'accessibilité est difficile au-dessus du plan d'eau),
- les effets de scènes au théâtre,
- les locaux où il y a intérêt à placer l'émetteur de lumière en dehors du local: locaux à atmosphère explosive et salles frigorifiques; locaux humides,
- les locaux où l'accès aux sources est difficile,
- les supermarchés ou magasins à grandes surfaces,
-l'éclairage d'étalages (facilité d'accès).

## Revendications

1. Méthode d'éclairage suivant laquelle on module, à l'aide d'un dispositif concentrateurrépartiteur, un flux lumineux émis par une source intense de faibles dimensions en au moins un faisceau lumineux de faible ouverture angulaire que l'on dirige sur au moins une surface éclairante en vue d'y distribuer la lumière, caractérisée en ce qu'on dirige judicieusement avec une incidence rasante chaque faisceau lumineux susdit sur une série de réfracteurs prismatiques ménagés à la manière d'un réseau optique au niveau d'une surface éclairante (6) s'étendant longitudinalement par rapport au faisceau lumineux et sur au moins une surface qui réfléchit la lumière et s'étend obliquement par rapport au faisceau lumineux et au réseau optique susdit.

2. Méthode d'éclairage selon la revendication 1, caractérisée par le fait que le flux émis par la source (1) est modulé par le dispositif concentrateur/répartiteur (3, 100) en un faisceau lumineux ayant une ouverture angulaire inférieure à environ 5° avec une intensité lumineuse sensiblement uniforme sur la plus grande partie de sa section.

3. Méthode d'éclairage selon la revendication 1, caractérisée en ce qu'on ménage lesdits réfracteurs prismatiques sur une des faces de la surface éclairante (6) destinée à recevoir le flux lumineux émis par la source (1

4. Méthode d'éclairage selon l'une quelconque des revendications précédentes, caractérisée par le fait qu'on dirige le(s) flux lumineux d'intensité essentiellement uniforme issu(s) du dispositif concentrateur (3) par l'intermédiaire d'un dispositif répartiteur (100) essentiellement constitué d'un ensemble des surfaces de réflexion vers une ou des surfaces éclairantes et qu'on distribue et module celui-ci (ceux-ci) au niveau de la (des) surface(s) éclairante(s) (6) par la série de réfracteurs prismatiques 21 en un rayonnement ayant
- une répartition angulaire essentiellement comprise entre -30° et 30° par rapport à une perpendiculaire à toute surface éclairante (6) et dans un plan vertical passant par l'axe longitudinal de celle-ci;
- une répartition angulaire prédéterminée dans tout plan vertical transversal par rapport à chaque surface éclairante (6) éventuellement courbe et passant par celle-ci, de manière à réaliser un éclairage de la surface à éclairer répondant aux critères d'uniformité en éclairement et/ou luminance.

5. Méthode d'éclairage suivant la revendication 2, caractérisée en ce qu'on assemble ladite surface éclairante munie de réfracteurs prismatiques à des surfaces réfléchissant la lumière de manière à constituer un conduit de lumière de forme polyédrique allongée présentant une section trapézoïdale et s'étendant longitudinalement par rapport au faisceau.

6. Méthode d'éclairage suivant la revendication 3, caractérisée en ce qu'on réalise le conduit de lumière de section trapézoïdale susdit en choisissant pour base sensiblement horizontale inférieure la surface éclairante et pour toiture oblique et parois latérales lesdites surfaces polies réfléchissant la lumière.

7. Méthode d'éclairange suivant l'une quelconque des revendications précédentes, caractérisée en ce qu'on réoriente, à l'aide du réseau optique susdit, le flux lumineux émis par la source intense susdite ou éventuellement réfléchi par les parois du conduit de lumière en un rayonnement uniformément réparti sur toute la surface à éclairer et sensiblement perpendiculaire à la surface éclairante.

8. Méthode d'éclairage selon l'une quelconque des revendications précédentes, caractérisée par le fait que le dispositif concentrateur/répartiteur (3, 100) est essentiellement constitué:
d'éléments réflecteurs (15) paraboloïdes, et/ou cylindro-paraboliques, et/ou
d'éléments réfracteurs prismatiques, et/ou
d'éléments réfracteurs convergents (lentilles) (16) et/ou d'éléments de surface de réflexions directes ou multiples du flux lumineux issu de la source (1). ).

9. Dispositif d'éclairage mettant en oeuvre la méthode d'éclairage suivant l'une ou l'autre des revendications précédentes, en utilisant au moins une source de lumière de faibles dimensions et comprenant au moins une enceinte dans laquelle est montée chaque source susdite, un dispositif destiné à former un ou plusieurs faisceaux à partir du flux lumineux issu de la source et une surface éclairante, caractérisé en ce qu'il comprend, englobé dans un même élément:
- un dispositif concentrateur/répartiteur (3, 100) du flux lumineux issu de la source, destiné à former à partir de ce flux un ou plusieurs faisceaux ayant une ouverture angulaire étroite;
- une série de réfracteurs prismatiques disposés au niveau d'une surface éclairante (6) s'étendant longitudinalement par rapport au faisceau sur lequel est (sont) orienté(s) judicieusement ce(s) faisceau(x) selon une répartition essentiellement uniforme de l'intensité lumineuse; et
- un ensemble de surfaces de réflexion disposées obliquement par rapport au faisceau et à la série de réfracteurs prismatiques susdits de manière à intercepter la partie du flux lumineux qui n'atteint pas directement la (les) surface(s) éclairante(s) (6) et à redistribuer cette partie du flux lumineux par réflexions directes et/ou multiples vers la (les) surface(s) éclairante(s) (6).

10. Dispositif d'éclairage selon la revendication 9, caractérisé par le fait que le dispositif concentrateur/répartiteur est essentiellement constitué d'un ou plusieurs éléments réflecteurs paraboloïdes ou cylindro-paraboliques, disposé éventuellement symétriquement de part et d'autre de la source de manière à présenter un foyer et un axe focal communs et/ou d'une ou plusierus lentilles dont les foyers respectifs sont disposés par rapport à la source de manière à former un ou plusieurs faisceaux d'ouverture angulaire étroite.

11. Dispositif d'éclairage selon la revendication 10, caractérisé par le fait que les surfaces de réflexions destinées à intercepter la partie du flux lumineux qui n'atteint pas directement la(les) surface(s) éclairante(s) (6) du dispositif d'éclairage forment un couloir conducteur et répartiteur de flux lumineux, comprenant une surface de réflexion supérieure unique et plane, et deux surfaces de réflexion latérales planes, définissant une enceinte de sections trapézoïdales, dont la surface de réflexion supérieure est inclinée par rapport à l'axe longitudinal du couloir et les surfaces de réflexion latérales sont disposées parallèlement à et symétriquement par rapport à cet axe longitudinal du couloir.

12. Dispositif d'éclairage suivant l'une ou l'autre des revendications 9 à 11, caractérisé par le fait que la surface éclairante constitue la base dudit conduit polyédrique répartiteur de lumière.

13. Dispositif d'éclairage selon l'une quelconque des revendications 9 à 12, caractérisé par le fait que le dispositif concentrateur/répartiteur (3, 100) comporte un élément réflecteur (15) de forme quelconque pourvu d'ouvertures (18) dans des directions perpendiculaires à l'axe de réflexion dudit élément (15), et contenant des lentilles convergentes (16) disposées de façon à ce que leurs foyers (17) soint communs et que leurs axes soient dirigés vers lesdites ouvertures (18), ce dispositif optique étant destiné à répartir le flux lumineux d'une source placée (1) aux foyers (7) desdites lentilles (16) en plusieurs faisceaux d'ouverture angulaire étroite, dirigés dans des directions perpendiculaires à l'axe dudit élément réflecteur (15), en un nombre égal au nombre d'ouvertures (18) dans ledit élément réflecteur (19), et en un rayonnement dans la direction de l'axe dudit réflecteur (19) constitué par le flux résiduel qui n'est pas intercepté par lesdites lentilles (16).

## Patentansprüche

1. Beleuchtungsmethode nach welcher man mittels einer Konzentrations-Verteilungsvorrichtung den durch eine kleine Lichtquelle grosser Leistung ausgestrahlten Lichtstrom in wenigstens ein Lichtbündel kleiner Winkelöffnung moduliert, den man auf mindestens eine Beleuchtungsfläche richtet, um das Licht drauf zu verteilen.

Diese Beleuchtungsmethode kennzeichnet sich dadurch, dass man jeden vorerwähnten Lichtbündel sinnvoll und mit Streifeinfall, einerseits auf eine Reihe von prismatischen Refraktoren lenkt, die so wie ein optischer Netz auf dem Niveau einer sich längs dem Lichtbündel ausdehnende Beleuchtungsfläche (6) angeordnet sind, und andererseits auf mindestens eine lichtrückstrahlende Fläche lenkt, die sich schräg zu dem Lichtbündel und zu dem obenerwähnten optischen Netz ausdehnt.

2. Beleuchtungsmethode nach dem Patentanspruch 1, dadurch charakterisiert, dass der durch die Lichtquelle (1) emittierte Lichtstrom durch die Konzentrations-Verteilungsvorrichtung (3, 100) in ein Lichtbündel mit einer von ca 5° kleineren Winkelöffnung auf dem grössten Teil seiner Sektion mit einer sehr gleichmässigen Lichtstärke moduliert ist.

3. Beleuchtungsmethode nach dem Patentanspruch 1, dadurch gekennzeichnet, dass man die prismatischen Refraktoren auf einer der Beleuchtungsfläche (6) anordnet, die zum Zweck hat, den durch die Lichtquelle (1) emittierten Lichtstrom zu empfangen.

4. Beleuchtungsmethode nach irgendweichem der vorherigen Patentansprüche, dadurch charakterisiert, dass man den (die) Lichtstrom(e) mit hauptsächlich wesentlich gleichmässiger Lichtstärke die durch die Konzentrationsvorrichtung (3) emittiert sind, mittels einer Verteilungsvorrichtung bestehend hauptsächlich aus einer Gruppe von Rückstrahlungsflächen nach einer oder mehreren Leuchtfläche(n) richtet, und dass man diesen (diese) Lichtstrom(e) in Höhe der Leuchtfläche (6) durch die Reihe von prismatischen Refraktoren 21 gemäss einer Ausstrahlung verteilt und moduliert, die:
- eine hauptsächlich zwischen -30 und 30° im Verhältnis zu der Senkrechte zu irgendweicher Beleuchtungsfläche (6) und in einer Vertikalebene die durch die Längsachse dieser Beleuchtungsfläche geht liegende Winkelverteilung,
-eine in irgendwelcher vertikalen transversalen Ebene zu jeder eventuell gebogenen Beleuchtungsfläche (6) und die diese Beleuchtungsfläche durchquert, vorherbestimmte Winkelverteilung, um eine Beleuchtung der zu beleuchtenden Fläche in Übereinstimmung mit den Beleuchtungs- und Leuchtdichtegleichmässigkeitsvorschriften zu erzielen, hat.

5. Beleuchtungsmethode nach dem Patentanspruch 2, dadurch gekennzeichnet, dass man die vorerwähnte Lichtfläche, die mit Prismenrefraktoren versehen ist, mit lichtrückstrahlenden Flächen verbindet, um eine langgestreckte polyedrische Lichtleitung mit trapezförmigen Sektion und die sich längs dem Lichtbündel ausdehnt, zu bilden.

6. Beleuchtungsmethode nach dem Patentanspruch 3, dadurch charakterisiert, dass man die vorerwähnte Lichtleitung trapezförmiger Sektion erzielt, indem man als untere horizontale Grundlage die Beleuchtungfläche, und als Schrägdach und Seitenwände die obenerwähnten glatten lichtrückstrahlenden Fläche wählt.

7. Beleuchtungsmethode nach irgendwelchem der vorherigen Patentansprüche, dadurch gekennzeichnet, dass man mittels des obenerwähnten optischen Netzes, den durch die Lampe grosser Leistung emittierten oder den eventuell durch die Wände der Lichtleitung zurückgestranlten Lichtstrom gemäss einer gleichmässigerweise verteilten und zu der Beleuchtungsfläche sehr senkrechten Ausstrahlung reorientiert.

8. Beleuchtungsmethode nach irgendweichem der vorherigen Patentansprüche, dadurch gekennzeichnet, dass die Konzentrations-Verteilungsvorrichtung (3, 100) hauptsächlich aus:
-paraboloidischen, u/o zylindrisch-parabolischen Reflexionselementen (15) und/oder aus
- prismatischen Refraktionselementen, u/o aus
- konvergierenden Refraktionselementen (Linsen) 16, u/o aus
- Flächenelementen mit direkten oder mehrfachen Rückstrahlungen des von der Lichtquelle (1) ausgestrahlten Lichtstromes, besteht.

9. Beleuchtungsvorrichtung, die die Beleuchtungsmethode nach einem der vorherigen Patentansprüche anwendet, indem sie mindestens eine kleine Lichtquelle benutzt, und die mindestens eine Um schliessung umfasst, wo jede obige Lichtquelle eingebaut ist; sie umfasst auch eine Vorrichtung die dazu dient, eine oder mehrere Lichtbündel ab dem von der Lichtquelle ausgestrahlten Lichtstrom zu bilden, und eine Beleuchtungsfläche.

Diese Beleuchtungsvorrichtung gekennzeichnet sich dadurch, dass sie, in ein einziges Element eingebaut, folgende Bestandteile umfasst:
- eine Konzentrations-Verteilungsvorrichtung (3, 100) des von der Lichtquelle emittierten Lichtstromes, die dafür bestimmt ist, ab diesem Lichtstrom einen oder mehrere Lichtbündel schmaler Winkelöffnung zu bilden;
-eine Reihe von prismatischen Refraktoren, die in Höhe einer Beleuchtungsfläche (6) angeordnet sind, die sich längs des Lichtbündels ausdehnen und auf welche dieser (diese) Lichtbündel nach einer wesentlich gleichmässiger Verteilung der Lichtstärke orientiert sind, und
- eine Gruppe von Rückstrahlungsfläncen, die quer zu dem Lichtbündel und zu der Reihe von obenerwähnten prismatischen Refraktoren angeordnet sind, um den Lichtstromteil der die Beleuchtungsfläche (6) nicht direkt erreicht, aufzufangen, und um diesen Lichtstromteil durch direkte u/o vielfache Rückstrahlungen nach der (den) Lichtfläche(n) wiederzuverteilen.

10. Beleuchtungsvorrichtung nach dem Patentanspruch 9, dadurch gekennzeichnet, dass die Konzentrations-Verteilungsvorrichtung wesentlich aus einem oder mehreren paraboloidischen oder zylindrisch-parabolischen Elementen besteht, die enventuell symmetrisch beiderseits der Lichtquelle angeordnet sind, um gemeinsame Brennpunkt und Brennachse aufzuweisen, u/o aus einer oder mehreren Linsen besteht, deren jeweiligen Brennpunkte im Verhältnis zu der Lichtquelle so angeordnet sind, dass sie einen oder mehrere Lichtbündel schmaler Winkelöffnung bilden.

11. Beleuchtungsvorrichtung nach dem Patentanspruch 10, dadurch gekennzeichnet, dass die Rückstrahlungsfläche, die zum Zweck haben, den Lichtstromteil aufzufangen der die Beleuchtungsfläche (6) der Beleuchtungsvorrichtung nicht direkt erreicht, einen Leitungs-und Verteilungskanal des Lichtstromes bilden, die eine einzige und ebene obere Rückstrahlungsfläche und zwei ebenen seitlichen Rückstrahlungsfläche bilden, die eine Umschliessung von trapezförmigen Sektionen abgrenzen, deren obere Rückstrahlungsfläche im Verhältnis zu der Längsachse des Leitungskanals geneigt ist, und deren seitlichen Rückstrahlungsfläche parallel und symmetrisch zu der Längsachse des Leitungskanals angeordnet sind.

12. Beleuchtungsvorrichtung nach irgendweichem der Patentansprüche 9 bis 11, dadurch gekennzeichnet, dass die Beleuchtungsfläche die Basis der sogenannten vielflächigen Lichtverteilungsleitung bildet.

13. Beleuchtungsvorrichtung nach irgendweichem des Patentansprüche 9 bis 12, dadurch gekennzeichnet, dass die Konzentrations-Verteilungsvorrichtung (3, 100) ein Reflexionselement (15) irgendwelcher Form umfasst, das mit Offnungen (18) nach senkrechten Richtungen zu der Reflexionsachse des betreffenden Elementes (15) versehen ist, und das Konvexlinsen (16) enthält, die in der Weise angeordnet sind, dass ihre Brennpunkte (17) gemeinsam und ihre Achsen nach den obenerwähnten Offnungen (18) gerichtet seien; indem diese optische Vorrichtung dafür bestimmt ist, den Lichtstrom einer an die Brennpunkte (7) der obenerwähnten Linsen (16) gesetzten Lichtquelle (1) in mehrere Lichtbündel schmaler Winkelöffnung aufzuteilen, die nach senkrechten Richtungen zu der Achse des obengenannten Reflektors (15), nach einer Zahl gleich der Winkelöffnungsanzahl (18) im obenerwähnten Reflexionselement (19), und gemäss einer Ausstrahlung in Richtung der Achse des obengenannten Reflektors (19) die durch den restlichen, von der obenerwähnten Linsen (16) nicht aufgefangenen Lichstrom, gebildet ist.

## Claims

1. Lighting method following which one modulates, thanks to a concentrating-distributing device, a luminous flux which is issued from an intense source of small dimensions in at least one pencil of rays with a small angular opening, which is directed to at least one lighting surface in order to distribute the light, distinguished by the fact that one judiciously directs, with a grazing incidence, each above-mentioned pencil of rays to a series of prismatic refractors arranged in the same way as an optical network on a level with a lighting surface (6) stretching longitudinally with regard to the pencil of rays and on at least one surface which reflects the light and stretches obliquely in relation to the pencil of rays and to the above-mentioned optical network.

2. Lighting method following claiming 1, distinguished by the fact that the flux issued from the source (1) is modulated by the concentrating/distributing device (3, 100) in a pencil of rays having an angular opening inferior to about 5° with a luminous intensity which is perceptibly uniform on the biggest part of its section.

3. Lighting method following claiming 1, distinguished by the fact that one arranges the prismatic refractors on one of the sides of the lighting surface (6) destined to receive the luminous flux issued from the source (1).

4. Lighting method following any above-mentioned claiming, distinguished by the fact that one directs the luminous flux (maybe more than one flux) having an essentially uniform intensity issued from the concentrating device (3) through a distributing device (100) essentially composed of a lot of reflecting surfaces towards one or several lighting surfaces and that one distributes and modulates the latter on the lighting surface(s) (6) by means of a series of prismatic refractors 21 in a radiation having:
- an angular distribution which is essentially between -30⁰ and 30° in relation to a perpendicular to every lighting surface (6) and in a vertical plan passing through the longitudinal axis of the latter;
- an angular distribution predetermined in every vertical plan which is transversal with regard to every lighting surface (6) occasionally curved and passing through the latter so that one can achieve a lighting of the surface to be illuminated answering the uniformity requirements regarding illuminance and/or luminance.

5. Lighting method following claiming 2, distinguished by the fact that one joins the lighting surface equipped with prismatic refractors to surfaces reflecting the light so as to form a light guide having a long polyhedral shape presenting a trapezoidal section and stretching longitudinally with regard to the pencil of rays.

6. Lighting method following claiming 3, distinguished by the fact that one works out the above-mentioned light guide having a trapezoidal section by chosing as the lower and perceptibly horizontal base the lighting surface and as oblique roof and lateral walls the polished surfaces which reflect the light.

7. Lighting method following any above-mentioned claiming, distinguished by the fact that one reorients, thanks to the above-mentioned optical network, the luminous flux issued from the above-mentioned intense source or occasionally reflected by the walls of the light guide in a radiation which is distributed in an uniform way on the whole surface to be illuminated and perceptibly perpendicular to the lighting surface.

8. Lighting method following any above-mentioned claiming, distinguished by the fact that the concentrating/distributing device (3, 100) is essentially composed
of paraboloid and/or cylindro-parabolic reflecting elements, and/or
of prismatic refracting elements, and/or
of converging refracting elements (lenses) (16), and/or
of surface elements which reflect in a direct or in a multiple way the luminous flux issued from the source (1).

9. Lighting device working out the lighting method following any above-mentioned claiming, by using at least one light source of small dimensions and including at least one enclosure containing each above-mentioned source, one device destined to form one or several pencil(s) of rays from the luminous flux issued from the source and one lighting surface, distinguished by the fact that it includes, comprised in one same element:
- device (3, 100) concentrating/distributing the luminous flux issued from the source, destined to form from that flux one or several pencil(s) of rays having a narrow angular opening;
- a series of prismatic refractors arranged on a level with a lighting surface (6) stretching longitudinally with regard to the pencil of rays, on which is (are) judiciously oriented this (these) pencil(s) of rays following an essentially uniform distribution of the luminous intensity; and
- a lot of reflecting surfaces arranged obliquely to the pencil of rays and to the series of above-mentioned prismatic elements so as to intercept the part of the luminous flux which does not directly reach the lighting surface(s) (6) and to redistribute that part of the luminous flux by means of direct and/or multiple reflexions towards the lighting surface(s) (6).

10. Lighting device following claiming 9, distinguished by the fact that the concentrating/distributing device is essentially composed of one or more paraboloid or cylindro-paraboilic reflecting elements, placed occasionally in a symmetrical way with regard to the source so as to present a common focus and focal axis and/or of one or several lenses of which the focuses are arranged with regard to the source in such a way as to form one or several pencils of rays with a narrow angular opening.

11. Lighting device following claiming 10, distinguished by the fact that the reflecting surfaces destined to intercept the part of the luminous flux which does not directly reach the lighting surface(s) (6) of the lighting device form a channel which guides and distributes the luminous flux, including one upper reflecting surface, sole and plane, and two lateral reflecting surfaces (plane), defining an enclosure made of trapezoidal sections, of which the upper reflecting surface is sloping with regard to the longitudinal axis of the channel and the lateral reflecting surfaces are placed in a parallel and symmetrical way in relation to that longitudinal axis of the channel.

12. Lighting device following any claiming 9 to 11, distinguished by the fact that the lighting surface forms the base of the polyhedral guide which distributes the light.

13. Lighting device following any claiming 9 to 12, distinguished by the fact that the concentrating/distributing device (3, 100) includes a reflecting element (15) of any shape, presenting openings (18) in directions perpendicular to the reflexion axis of that element (15), and containing converging lenses (16) arranged so that their focuses (17) are common and that their axles are directed to those openings (18), this optical device being destined to distribute the luminous flux of one source placed (1) in the focuses (7) of those lenses (16) in several pencils of rays having a narrow angular opening, oriented in directions perpendicular to the axis of the reflecting element (15), in a number equal to the number of openings (18) in the reflecting element (19), and in a radiation in the direction of the axis of the reflector (19) composed of the residual flux which is not intercepted by the lenses (16).
